# EUROPÄISCHE PATENTSCHRIFT

(11) **EP 0 571 327 B1**
(45) Veröffentlichungstag und Bekanntmachung des Hinweises auf die Patenterteilung: **27.12.1996**
(21) Anmeldenummer: 93810332.2
(22) Anmeldetag: 06.05.1993
(51) Int. Cl.: B65D 25/36

(54) **Verpackungsbehälter**
Packaging container
Récipient d'emballage

(30) Priorität: 18.05.1992 CH 1579/92
(43) Veröffentlichungstag der Anmeldung: 24.11.1993
(73) Patentinhaber: SANDHERR PACKUNGEN AG, CH-9444 Diepoldsau (CH)
(72) Erfinder: Schellenberg, Walter, CH-9444 Diepoldsau (CH)
(74) Vertreter: Quehl, Horst Max, Dipl.-Ing.

(56) Entgegenhaltungen:
- WO-A-92/17375
- GB-A- 1 232 783
- SE-A- 350 943

## Beschreibung

Die Erfindung betrifft einen Verpackungsbehälter mit den Merkmalen des Oberbegriffs des Patentanspruchs 1.

Verpackungsbehälter mit einem Aussenbehälter, der aus einem einteiligen Kartonzuschnitt geformt ist,und mit einem Innenbehälter, der aus einer tiefgezogenen Kunststoffolie besteht, sind für die Verpackung von z.B. Margarine z.Zt. weit verbreitet. Die dickere Aussenschicht aus Karton hat eine innere Kunststoffbeschichtung, und sie wird aus einem Kartonzuschnitt zur Behälterform gebogen, bevor sie in der Tiefziehform zur Herstellung der Innenschicht mit dieser vereinigt wird. Dabei verschweisst die Kunststoffbeschichtung der Aussenschicht mit dem erwärmten Kunststoffmaterial der Innenschicht, und es entsteht ein fester Verbund entlang der gesamten Oberfläche.

Durch die SE-A-350 943 ist ein Verpackungsbehälter der eingangs genannten Art bekannt, der an den beiden längeren Seitenwandteilen des Kartonzuschnitts jeweils zwei kleine Ausschnitte aufweist, so dass sich an den entsprechenden Eckbereichen des viereckigen Behälters ein formschlüssiger Eingriff der Kunststoffolie des Innenbehälters ergibt.

In der WO-A-9 217 375 vom 15.Oktober 1992 ist ebenfalls ein Verpackungsbehälter gezeigt, dessen Aussenbehälter kleine Ausschnitte aufweist, in die die Kunststoffolie des Innenbehälters hineingeformt ist. Diese sind in der Nähe des Oeffnungsrandes und gleichmässig verteilt entlang des gesamten Behälterumfanges in grösserer Anzahl angeordnet, so dass sie die sonst glatten Seitenflächen des Verpackungsbehälters, ähnlich wie Nietköpfe eines Stahlbehälters, unterbrechen.

Der Erfindung liegt die Aufgabe zugrunde, einen Verpackungsbehälter der eingangs genannten Art derart zu verbessern, dass der Verbraucher das Kunststoffmaterial der Innenschicht auf einfache Weise und ohne Hilfsmittel von dem Kartonmaterial der Aussenschicht lösen kann, um beide Materialien getrennt der Abfallentsorgung zuzuführen, ohne dass das äussere Erscheinungsbild des Verpackungsbehälters nachteilig verändert wird.

Die Lösung der genannten Aufgabe erfolgt erfindungsgemäss dadurch, dass ein vom Oeffnungsrand im Querschnitt u-förmig nach aussen verlaufender Randbereich des Innenbehälters sich bis über die Ausbuchtungen des Innenbehälters erstreckt.

Die formschlüssige Verbindung zwischen Innen- und Aussenbehälter gewährleistet einen sicheren Verbund zu einem einheitlichen Gesamtbehälter, der leicht von Hand lösbar ist, um beide Behälterteile einer getrennten Abfallentsorgung zuzuführen.

Die Herstellung der dickeren Aussenschicht kann im Wickelverfahren, ausgehend von einem Bandmaterial, oder durch Falten, ausgehend von einem Kartonzuschnitt, erfolgen.

Im folgenden wird die Erfindung anhand eines in den Zeichnungen dargestellten Ausführungsbeispieles weiter erläutert. Es zeigt:
- Fig.1: eine Ansicht des Kartonzuschnittes für die Ausbildung des Aussenbehälters des Verpackungsbehälters,
- Fig.2: einen Längsschnitt durch den Verpackungsbehälter,
- Fig.3: den Randbereich III des Verpackungsbehälters nach Fig.2 in vergrösserter Darstellung und
- Fig.4: eine Aufsicht auf den Verpackungsbehälter.

Der Verpackungsbehälter 1 hat einen ebenen Boden 2 und vier Seitenwände 3, die leicht nach aussen verlaufend sich zu dem öffnungsseitigen Behälterrand 4 erstrecken, so dass er vor dem Füllen mit zahlreichen gleichen Verpackungsbehältern stapelbar ist.

Seine erforderliche Steifigkeit hat der Verpackungsbehälter 1 durch einen Aussenbehälter 5 aus Kartonmaterial, während seine Dichtigkeit durch einen Innenbehälter 6 gewährleistet ist, der aus einer dünnen Kunststoffolie durch Tiefziehen gebildet ist.

Fig.1 zeigt einen durch Ausstanzen hergestellten Kartonzuschnitt 7 für die Herstellung des Aussenbehälters 5 des Verpackungsbehälters. Die Teile 8 bis 11 des Zuschnittes werden entlang der Falzlinien 12 bis 15 nach oben gebogen, wobei die schmalseitigen Zuschnitteile 9,11 aussen über die bogenförmig nach innen gebogenen Enden 16,17 und 18,19 der Zuschnitteile 8,10 gelegt werden. Ausserdem wird das äussere Ende 20,21 der schmalseitigen Zuschnitteile 9,11 über Falzlinien 22,23 nach innen gebogen, so dass sie nach oben gerichtete Endbereiche 24 bis 27 der Zuschnittteile 8,10 einschliessen und deren abgesetzten Spitzen 28 bis 31 in kurzen Einschnitten 32 bis 35 in Eingriff gelangen, die in einer Linie mit den Falzlinien 22, 23 angeordnet sind. Beim Ausformen der den Innenbehälter 6 bildenden Kunststoffolie in einer Tiefzieform, in der zuvor der Aussenbehälter angeordnet worden ist, schmiegt sich die Kunststoffolie eng an den Aussenbehälter 5, und entsprechend legen die nach innen gefalteten Enden 20,21 der schmalseitigen Zuschnitteile 9,11 sich fest an die eingeschlossenen, nach oben gerichteten Endbereiche 24 bis 27 der Zuschnitteile 8,10, so dass die Zuschnitteile 8 bis 11 des Aussenbehälter 5 sicher miteinander verbunden sind.

Weiterhin wird beim Tiefziehen eine feste formschlüssige Verbindung zwischen dem Innen- und Aussenbehälter 6,5 erreicht, indem sich Ausbuchtungen 37,38 des Innenbehälters 6 in Ausschnitte 39 bis 44 des Aussenbehälters hineinformen, wie die vergrösserte Darstellung der Fig. 3 veranschaulicht. Dabei liegen die Ausschnitte 41,42 und 43,44 nach der Falzung übereinander, so dass sie von einer Ausbuchtung 37 gemeinsam erfasst werden. Die Tiefziehform ist an den entsprechenden Stellen mit formgebenden Ausbuchtungen versehen, so dass diese zur Gestaltung der Ausbuchtungen 37,38 des Innenbehälters 6 beitragen. Vorzugsweise folgen die Ausbuchtungen 37,38 nur der oberen Kontur der kreisförmigen Ausschnitte 39 bis 44, so dass sie durch den über den Aussenbehälter 5 nach aussen und unten gezogenen Hohlrand 46 des Innenbehälters 6 überdeckt werden. Auf diese Weise ergibt sich ein fester Verbund zwischen dem Innen- und Aussenbehälter (6,5), so dass der allein unstabile Innenbehälter (6) durch den Aussenbehälter (5) zu einem stabilen Behälter verstärkt wird. Dies konnte bisher nur durch eine Verklebung zwischen beiden und der Teile 8,10 des Kartonzuschnitts mit dessen anderen Teilen 9,11 erreicht werden. Als besonderer Vorteil gemäss der Aufgabenstellung der Erfindung ergibt sich jedoch, dass durch die Vermeidung eines Klebemittels nach Gebrauch des Verpackungsbehälters auch auf einfache Weise eine getrennte Abfallentsorgung des Kartonanteils und des Kunststoffanteils des Verpackungsbehälters möglich ist. Um das hierzu erforderliche Abreissen des Aussenbehälters 5 vom Innenbehälter 6 zu erleichtern, können am Aussenbehälter 5 nichtdargestellte Solltrennlinien und/oder Grifflappen angeformt sein.

Die die bogenförmigen Eckbereiche 47 des Aussenbehälters 5 bildenden Lappen 48 bis 51 der Zuschnittteile 8,10 haben grössere Aussparungen 52 bis 55, in die hinein absatzbildende Ausbuchtungen 56 des Innenbehälters 6 geformt werden, so dass sie sich sichelförmig um den oberen Bereich der bogenförmigen Eckbereiche 47 erstrecken. Diese absatzbildenden Ausbuchtungen 56 dienen als Stapelschultern, die sich bei ineinandergestapelten, leeren Verpackungsbehältern 1 auf dem öffnungsseitigen Behälterrand 4 des darunterliegenden Verpackungsbehälters 1 abstützen. Dies verhindert ein Verklemmen der gestapelten Verpackungsbehälter 1 ineinander, so dass sie sich leicht voneinander lösen la-ssen, bevor sie einer Füllstation zugeführt werden. Ausserdem stützt sich die zum Oeffnungsrand 4 des Verpackungsbehälters 1 parallele Kante der Aussparungen 52-55 an diesen Stapelschultern ab, so dass die formschlüssige Befestigung des Aussenbehälters 5 am Innenbehälter 6 verbessert wird.

Ein luftdichter Verschluss des Verpackungsbehälters kann erfolgen, indem eine nichtdargestellte Verschlussfolie auf den Behälterrand 4 aufgesiegelt wird. Ausserdem kann ein Verschlussdeckel vorgesehen sein, der über den Hohlrand 46 greift.

## Patentansprüche

1. Verpackungsbehälter, mit einem Aussenbehälter (5), der aus einem einteiligen Kartonzuschnitt (7) geformt ist und mit einem Innenbehälter (6), der aus einer tiefgezogenen Kunststoffolie besteht, die beide entsprechend einer stapelbaren Behälterform durch Tiefziehen des Innenbehälters aneinandergeformt worden sind, wobei der Aussenbehälter (5) aus einem Kartonzuschnitt (7) mit einem Bodenteil (2') und vier Seitenteilen (8-11) gebildet ist, die entsprechend der Behälteraussenform vom Bodenteil (2) weg zu Behälterseitenwänden (3) abgebogen sind, so dass der Bodenteil (2') durch geradlinige Biegekanten (12-15) begrenzt ist und die Behälterseitenwände (3) bis zu abgerundeten Uebergangsbereichen geradlinig verlaufen und im Bereich des Aussenrandes der vier Seitenteile (8-11) jeweils mindestens ein Wandausschnitt (39-44) vorgesehen ist, in den eine Ausbuchtung (37, 38) des Innenbehälters (6) eingreift, dadurch gekennzeichnet, dass ein vom Oeffnungsrand (4) im Querschnitt u-förmig nach aussen verlaufender Randbereich (46) des Innenbehälters (6) sich bis über die Ausbuchtungen (37,38) des Innenbehälters (5) erstreckt.

2. Verpackungsbehälter nach Anspruch 1, dadurch gekennzeichnet, dass die Wandausschnitte (39-44) grösser sind als die Ausbuchtungen (37,38), wobei die Ausbuchtungen (37,38) von dem zum Behälterrand (4) gerichteten Teil der Wandausschnitte (39-44) eng umfasst sind.

3. Verpackungsbehälter nach Anspruch 1 oder 2, dadurch gekennzeichnet, dass das äussere Ende (20,21) von zwei einander gegenüberliegend angeordneten Seitenteilen (9, 11) des Kartonzuschnitts (7) über Falzlinien (22,23) nach innen gebogen ist, so dass sie nach oben gerichtete Endbereiche (24-27) der anderen Seitenteile (8,10) des Kartonzuschnitts (7) einschliessen.

4. Verpackungsbehälter nach Anspruch 3, dadurch gekennzeichnet, dass in gleicher Linie mit den Falzlinien (22,23) in den Seitenteilen (9,11) jeweils zwei Einschnitte (32,33; 34, 35) vorgesehen sind, in denen hakenförmige Spitzen (28-31) der Endbereiche (24-27) der anderen Seitenteile (8,10) verriegelt sind.

## Claims

1. A packing container comprising an outer container (5) shaped from a one-piece cardboard blank (7) and an inner container (6) deep drawn from a plastic sheet, the two being shaped together corresponding to a stackable container shape by deep drawing the inner container, wherein the outer container (5) is formed from a cardboard blank (7) with a bottom part (2') and four side parts (8 to 11), which, in accordance with the external shape of the container, are bent away from the bottom part (2) towards the container side walls (3), so that the bottom part (2') is defined by linear bending edges (12 to 15), and the container side walls (3) run linear up to the rounded transition areas, wherein in the vicinity of the outer edge of the four side parts (8 to 11) is in each case provided at least one wall cutout (39 to 44) in which engages a bulge (37,38) of the inner container (6), characterized in that a cross-sectionally u-shaped marginal area (46) of the inner container (6) passing outwards from the opening rim (4) extends overt the bulges (37,38) of the outer container (5).

2. A packing container according to claim 1, characterized in that the wall cutouts (39 to 44) are larger than the bulges (37,38), the bulges being closely embraced by the part of the wall cutouts (39 to 44) directed towards the container rim (4).

3. A packing container according to claims 1 or 2, characterized in that the outer end (20,21) of the two facing side parts (9,11) of the cardboard blank (7) are bent inwards by means of fold lines (22,23), so that they enclose upwardly directed end regions (24 to 27) of the other side parts (8,10) of the cardboard blank (7).

4. A packing container according to claim 3, characterized in that in the same line with the fold lines (22,23) are provided in the side parts (9,11) in each case two slots (32,33; 34,35), in which are locked hook-like tips (28 to 31) of the end regions (24 to 27) of the other side parts (8,10).

## Revendications

1. Récipient d'emballage avec un récipient extérieur (5) formé à partir d'un flan en carton en une pièce (7) et avec un récipient intérieur (6) constituée par une feuille de matière plastique emboutie, les deux parties du récipient d'emballage étant formées parallèlement par emboutissage profond du récipient intérieur pour obtenir une forme de récipient empilable, le récipient extérieur (5) étant constitué par un flan en carton (7) comportant une pièce de base (2') et quatre pièces latérales (8-11), lesquelles conformément à la forme extérieure du récipient sont cintrées depuis la pièce de base (2) en direction des parois latérales (3) du récipient, de telle sorte que la pièce de base (2') est bornée par des arêtes de pliage (12-15) rectilignes et que les parois latérales (3) du récipient sont d'allure rectiligne jusqu'aux zones de transition arrondies, au moins une découpure de paroi (39-44) étant prévue dans la région du bord extérieur de chacune des pièces latérales (8-11), découpure dans laquelle s'engage un renflement (37, 38) du récipient intérieur (6), caractérisé en ce qu'une zone marginale (46) du récipient intérieur (6) issue depuis le bord d'ouverture vers l'extérieur, à section transversale en forme de u, s'étend jusqu'au-dessus des renflements (37, 38) du récipient intérieur (6).

2. Récipient d'emballage suivant la revendication 1, caractérisé en ce que les découpures de la paroi (39-44) sont plus grandes que les renflements (37, 38), les renflements (37, 38) étant enserrés étroitement par la partie de la découpure de paroi (39 - 44) orientée vers le bord (4) du récipient.

3. Récipient d'emballage suivant la revendication 1 ou 2, caractérisé en ce que l'extrémité extérieure (20, 21) de deux pièces latérales (9, 11) opposées l'une à l'autre du flan en carton (7) est par l'intermédiaire de lignes de pliage (22, 23) cintrée vers l'intérieur, de telle sorte que ces pièces latérales entourent les zones terminales (24-27) orientées vers le haut des autres pièces latérales (8, 10) flan en carton.

4. Récipient d'emballage suivant la revendication 3, caractérisé en ce que sur la même ligne que les lignes de pliage (22, 23) dans les pièces latérales (9, 11) sont prévues deux incisions (32, 33; 34, 35), dans lesquelles sont verrouillées des pointes en forme de crochet (28-31) des zones terminales (24-27) des autres pièces latérales (8, 10).
